# EUROPÄISCHE PATENTSCHRIFT

(11) **EP 0 270 096 B1**
(45) Veröffentlichungstag und Bekanntmachung des Hinweises auf die Patenterteilung: **12.12.1990**
(21) Anmeldenummer: 87117826.5
(22) Anmeldetag: 02.12.1987
(51) Int. Cl.: E01H 4/02

(54) **Pistenfahrzeug mit Geräteträger**
Snow track vehicle with a tool carrier
Véhicule de pistes avec porteur d'outils

(30) Priorität: 03.12.1986 DE 8632321 U
(43) Veröffentlichungstag der Anmeldung: 08.06.1988
(73) Patentinhaber: Karl Kässbohrer Fahrzeugwerke GmbH, D-89077 Ulm (DE)
(72) Erfinder: Haug,Walter, D-7906 Blaustein (DE)
(74) Vertreter: Grünecker, Kinkeldey, Stockmair & Schwanhäusser Anwaltssozietät

(56) Entgegenhaltungen:
- US-A- 3 867 992
- US-A- 4 572 315

## Beschreibung

Die vorliegende Erfindung betrifft ein Pistenfahrzeug mit einem am Fahrzeugheck angelenkten Geräteträger für den Heckanbau von Pistenpflegegeräten, der einen nach hinten gerichteten Anschlußrahmen aufweist und jeweils um eine vertikale und um eine horizontale Achse schwenkbar ist.

Pistenfahrzeuge mit derartigen Geräteträgern dienen dazu, Pistenpflegegeräte zur Pisten- oder Loipenpflege zu schleppen. Die schwenkbare Ausgestaltung des Geräteträgers ermöglicht überhaupt erst das Kurvenfahren solcher Pistenfahrzeuge. Die horizontale Schwenkachse dieser Geräteträger dient in aller Regel dazu, das Pistenpflegegerät auszuheben und in bodenkontaktfreier Lage zu transportieren.

Ein solches Pistenfahrzeug ist aus der US-PS 4 572 315 bekannt. Bei diesem Pistenfahrzeug ist der Geräteträger zunächst um eine horizontale Schwenkachse mit dem Fahrzeugrahmen verbunden. Die vertikale Schwenkachse ist in Längsrichtung gesehen etwa in der Mitte des Geräteträgers angeordnet. Obwohl dieses Pistenfahrzeug bereits ein Kurvenfahren ermöglicht, ohne das Pistenpflegegerät ausheben zu müssen, ist die Belastung des Geräteträgers beim Kurvenfahren relativ groß, so daß der Geräteträger entsprechend aufwendig und schwer konstruiert ist. Auch die in den Schwenkachsen vorgesehenen Gelenke sind hohen Beanspruchungen unterworfen, so daß relativ häufig Wartungsarbeiten vorzunehmen sind.

Aus der US-PS 3 867 992 ist ein gattungsfremdes Pistenfahrzeug bekannt, bei dem ein Geräteträger ungefähr in der Fahrzeugmitte an einer vertikalen Achse angelenkt ist. Der Geräteträger verfügt über einen in der Draufsicht dreieckförmigen Rahmen, der über die Ladefläche geführt ist und auf derselben lagernd aufgesattelt ist.

Eine horizontale Schwenkachse befindet sich mit relativ großem Abstand am heckseitigen Ende des dreieckförmigen Rahmens.

Bedingt durch die geschilderte Lagerung weichen die am Anschlußrahmen angeordneten Pistenpflegegeräte bei Kurvenlauf stark zur Kurveninnenseite hin ab, wodurch erhöhte Vorsicht geboten ist. Der Anschlußrahmen muß stark ausgebildet sein, da er sich über die gesamte Fahrzeugbreite erstreckt und bedingt durch die Lagerung große Momente aufzunehmen sind. Ein schneller Wechsel des gattungsfremden Geräteträgers ist nicht vorgesehen und auch nicht möglich.

Es ist daher Aufgabe der vorliegenden Erfindung, ein Pistenfahrzeug der eingangs genannten Art dahingehend zu verbessern, daß der Geräteträger leichter ausgebildet werden kann, wobei dennoch der Wartungsaufwand verringert werden kann.

Diese Aufgabe wird erfindungsgemäß dadurch gelöst, daß die horizontale Schwenkachse zwischen der vertikalen Schwenkachse und dem Anschlußrahmen angeordnet ist und die vertikale Schwenkachse den Geräteträger mit dem Heck des Fahrzeugs verbindet.

Hierdurch ergibt sich zwangsläufig, daß die vertikale Schwenkachse nahe der Hochachse des Pistenfahrzeuges angeordnet ist, um die das Pistenfahrzeug seine Lenkbewegungen ausführt. Die auf den Geräteträger wirkenden Kräfte sind daher wesentlich geringer, so daß der Geräteträger selbst auch wesentlich leichter ausgebildet werden kann. Da die horizontale Schwenkachse zwischen vertikaler Schwenkachse und Anschlußrahmen angebracht ist, ist die Belastung der Schwenkgelenke in der horizontalen Schwenkachse bei Kurvenfahrten des Pistenfahrzeuges beträchtlich vermindert. Beide Schwenkachsen befinden sich relativ nahe an dem Fahrzeugrahmen, so daß der Geräteträger bereits aus diesem Grunde ohne konstruktive Maßnahmen eine für die Fahrsicherheit förderliche erhöhte Steifigkeit aufweist. Der sich von den Schwenkachsen heckwärtig erstreckende Teil des Geräteträgers ist praktisch keinerlei Momentenbelastung unterworfen.

Besonders vorteilhaft ist es, wenn der Geräteträger mit seiner vertikalen Schwenkachse im Fahrzeugrahmen gelagert ist. Hierdurch besteht der Geräteträger praktisch nur aus einem einer Momentenbelastung nicht unterworfenen Teil, während eine eventuelle Momentenbelastung von dem wesentlich steiferen Fahrzeugrahmen aufgenommen wird. Durch diese Anordung direkt am Fahrzeugrahmen befindet sich der Geräteträger größtenteils zwischen den beiden Laufketten des Pistenfahrzeuges. Hierdurch rückt der Schwerpunkt der Gesamteinheit Pistenfahrzeug mit Pistenpflegegerät weiter nach vorne, was die Fahrsicherheit dieser Einheit günstig beeinflußt.

Ein noch einfacheres Lenken des Pistenfahrzeuges und damit verbunden eine noch geringere Momentenbelastung des Fahrzeugrahmens ergibt sich, wenn die vertikale Schwenkachse des Geräteträgers nahe der Hochachse des Pistenfahrzeuges angeordnet ist.

Bei Pistenfahrzeugen, bei denen der Geräteträger mittels Hydraulikzylindern um die Schwenkachse bewegbar ist, ist es vorteilhaft, daß für die Bewegung des Geräteträgers um die vertikale Schwenkachse mit Abstand seitlich neben der Schwenkachse mindestens ein Hydraulikzylinder angeordnet ist, der einerseits an dem Geräteträger und andererseits an dem Fahrzeugrahmen angelenkt ist. Hierdurch können die Schlauchleitungen für die Hydraulikzylinder nahe am Fahrzeugrahmen und sehr kurz gehalten werden.

Eine günstige Kraftverteilung für die Hydraulikzylinder ergibt sich, wenn diese an den Längsseiten des Fahrzeugrahmens angelenkt sind.

Bevorzugt ist, daß die Hydraulikzylinder an einem Anlenkrahmen des Geräteträgers mit seitlichen Auslegern zwischen der vertikalen und der horizontalen Schwenkachse angelenkt sind. Hierdurch sind die seitlichen Hydraulikzylinder praktisch parallel nebeneinander angeordnet, wobei sie diesen Zustand nahezu in jeder Schwenkbewegung des Geräterahmens beibehalten, was einen günstigen Kraftangriff gewährleistet und somit die Verwendung relativ kleiner Hydraulikzylinder gestattet.

Von besonderem Vorteil ist es, daß der Geräteträger im Bereich zwischen der horizontalen Schwenkachse und dem Anschlußrahmen als Kastenprofil ausgebildet ist. Diese äußerst leichte Bauweise ist möglich, da dieser Bereich des Geräteträgers bei Kurvenfahrten des Pistenfahrzeuges praktisch nicht unter einer Momentenbelastung steht. Bevorzugt wird insbesondere auch, daß die sich gegenüberliegenden Kanten des Kastenprofiles jeweils in einer im wesentlichen horizontalen oder vertikalen Ebene angeordnet sind.

Gemäß einer Weiterbildung der vorliegenden Erfindung ist unterhalb des Kastenprofiles ein Schwenkzylinder für die Schwenkbewegung um die horizontale Achse angeordnet, der einerseits mit dem Kastenprofil und andererseits mit dem Anlenkrahmen des Geräteträgers verbunden ist. Dieser Schwenkzylinder dient zum Ausheben des Pistenpflegegerätes. Hierdurch kann der maximale Hub des Schwenkzylinders relativ gering gehalten werden. Dennoch steht zu Beginn des Anhebens eine hohe Druckfläche zur Verfügung. Darüber hinaus liegt der Schwenkzylinder im Schutz des Kastenprofiles, so daß der Schnee von den dachförmigen Schrägen des Kastenprofiles an dem Schwenkzylinder vorbei herabrutscht, ohne daß dies zu einer Schneeansammlung auf dem Schwenkzylinder führen würde. Das ist insbesondere deswegen wichtig, da dieser Schwenkzylinder nicht sehr häufig gebraucht wird und sich dadurch auch nicht durch eigene Tätigkeit von Schnee befreien kann.

Gemäß einer bevorzugten Ausgestaltung ist der Schwenkzylinder an dem Anschlußrahmen angelenkt.

Im folgenden wird ein Ausführungsbeispiel der Erfindung anhand einer Zeichnung näher erläutert. Es zeigen:
Figur 1 den Heckbereich eines erfindungsgemäßen Pistenfahrzeuges in einer Seitenansicht,
Figur 2 den Heckbereich des Pistenfahrzeuges in einer Draufsicht.

In der Zeichnung ist der Heckbereich eines erfindungsgemäßen Pistenfahrzeuges 1 dargestellt. Deutlich zu erkennen ist der Fahrzeugrahmen 2, der zwischen zwei Laufketten 3 des Pistenfahrzeuges angeordnet ist.

An dem Fahrzeugrahmen 2 des Pistenfahrzeuges 1 ist ein Geräteträger 4 für den Heckanbau von Pistenpflegegeräten angebracht. Bei dem hier dargestellten Ausführungsbeispiel ist als Pistenpflegegerät eine Schneefräse 5 an dem Geräteträger 4 befestigt. Anstelle der Schneefräse 5 kann jedoch auch eine Nachlaufwalze, ein Loipenspurgerät oder dergleichen angebracht sein.

Der Geräteträger 4 weist einen heckwärtigen Anschlußrahmen 6 auf, an dem die Schneefräse 5 unmittelbar befestigt ist.

Der Geräteträger 4 ist um eine vertikale Achse 7 und um eine horizontale Achse 8 schwenkbar ausgebildet.

Die vertikale Schwenkachse 7 ist in unmittelbarer Nähe des Fahrzeugrahmens 2 angeordnet, während die horizontale Achse 8 mit größerem Abstand von dem Fahrzeugrahmen 2 zwischen der vertikalen Achse 7 und dem Anschlußrahmen 6 angeordnet ist.

Wie besonders gut aus der Draufsicht in Figur 2 ersichtlich ist, ist der Geräteträger 4 mit seiner vertikalen Schwenkachse 7 im Fahrzeugrahmen 2 gelagert, d. h. die Halterung für die vertikale Schwenkachse 7 ist Bestandteil des Fahrzeugrahmens 2. Die vertikale Schwenkachse 7 ist somit Verbindungsglied zwischen Fahrzeugrahmen 2 und Geräteträger 4. Die horizontale Schwenkachse 8 ist in geringem Abstand hinter der vertikalen Achse 7 und zwar im oberen Bereich der vertikalen Schwenkachse 7 angeordnet.

Die vertikale Achse 7 selbst ist aufgrund ihrer unmittelbaren Anordnung an dem Fahrzeugrahmen 2 nahe der Hochachse des Pistenfahrzeuges 1 angeordnet, d. h. nahe der Achse, um die sich das Pistenfahrzeug 1 beim Wenden dreht.

Zur Bewegung des Geräteträgers 4 um seine beiden Schwenkachsen 7 und 8 sind Hydraulikzylinder 9 und 10, bzw. ein Schwenkzylinder, der ebenfalls als Hydraulikzylinder ausgebildet ist, vorgesehen.

Die beiden Hydraulikzylinder 9 und 10 sind in Fahrtrichtung gesehen beidseitig der vertikalen Schwenkachse 7 angeordnet. Mit jeweils einem Ende sind die Hydraulikzylinder 9 und 10 an dem Fahrzeugrahmen 2 angelenkt, während sie mit dem jeweils gegenüberliegendem Ende an dem Geräteträger 4 angeordnet sind.

Genauer gesagt sind die Hydraulikzylinder einerseits an den Längsseiten 12 und 13 des Fahrzeugrahmens 2 und andererseits an seitlichen Auslegern 14 und 15 eines Anlenkrahmens 16 des Geräteträgers 4 angelenkt. Die seitlichen Ausleger 14 und 15 stehen etwa quer zur Fahrtrichtung jochartig von dem Anlenkrahmen 16 ab. Die beiden Hydraulikzylinder 9 und 10 stehen daher in einer nahezu parallelen Anordnung zueinander, Da die seitlichen Ausleger 14 und 15 leicht in Fahrtrichtung weisen, behält der ausschiebende Hydraulikzylinder 9 bzw. 10 während der Ausschubbewegung im wesentlichen seine Orientierung bei.

Wie deutlich aus der Zeichnung hervorgeht, ist der Geräteträger 4 im Bereich zwischen der horizontalen Schwenkachse 8 und dem Anschlußrahmen 6 als Kastenprofil 17 ausgebildet. Das Kastenprofil 17 weist einen quadratischen Querschnitt auf. Die Anordnung des Kastenprofiles 17 ist jedoch so, daß die sich jeweils gegenüberliegenden Kanten 18 bzw. 19 jeweils in einer im wesentlichen vertikalen Ebene bzw. in einer horizontalen Ebene angeordnet sind. Das bedeutet, daß das Kastenprofil 17 nicht mit einer Seitenfläche, sondern mit einer Kante nach unten weist.

Der Schwenkzylinder 11 für die Schwenkbewegung des Geräteträgers 4 um seine horizontale Achse 8 ist unterhalb des Kastenprofiles 17 angeordnet. Der Schwenkzylinder 11 ist mit seinem einen Ende 20 an dem Anlenkrahmen 16 angelenkt und zwar mit vertikalem und horizontalem Abstand zur Schwenkachse 8. Das hintere Ende 21 des Schwenkzylinders 11 ist an dem Anschlußrahmen 6 mit vertikalem Abstand zur Längsachse des Kastenprofiles 17 angelenkt. Da der Anschlußrahmen 6 fest mit dem Kastenprofil 17 verbunden ist, verbindet der Schwenkzylinder 11 praktisch das Kastenprofil 17 mit dem Anlenkrahmen 16.

Im folgenden wird die Wirkungsweise des erfindungsgemäßen Pistenfahrzeuges anhand der in bestimmten Fahrsituationen auftretenden Schwenkbewegungen des Geräteträgers erläutert.

Ausgegangen wird von dem in Figur 1 dargestellten Zustand, d. h., daß an dem Anschlußrahmen 6 des Geräteträgers 4 ein Pistenpflegegerät 5 angebracht ist. Beim Wenden des Pistenfahrzeuges 1 kann mittels der Hydraulikzylinder 9 und 10 eine Schwenkbewegung des Geräteträgers 4 um seine vertikale Achse 7 bewirkt werden. Dadurch knickt die Längsachse des Geräteträgers 4 bezogen auf die Längsachse des Pistenfahrzeuges 1 ein. Dies ist in Figur 2 durch die Darstellung des Geräteträgers 4 mit strichpunktierten Linien dargestellt. Bei dem hier beschriebenen Ausführungsbeispiel beträgt der Knickeinschlag sowohl zur rechten als auch zur linken Fahrzeugseite jeweils 20 Grad.

Da die vertikale Achse 7 unmittelbar am Fahrzeugrahmen 2 und damit nahe der Hochachse des Pistenfahrzeuges 1 angeordnet ist, sind die auf den Geräteträger 4 wirkenden seitlichen Momente äußerst gering. Die Schwenkgelenke in den Schwenkachsen 7 und 8 sowie in den Anschlußstellen der Hydraulikzylinder 9, 10 und 11 werden daher nur sehr gering beansprucht.

Ist das Wendemanöver beendet, wird der Geräteträger 4 mit Hilfe der Hydraulikzylinder 9 und 10 wieder in seine gerade Position gebracht, wie sie in Figur 2 in ausgezogener Linie dargestellt ist.

Soll nun das Pistenpflegegerät 5 ausgehoben werden, so wird der Schwenkzylinder 11 ausgefahren. Dadurch schwenkt das Kastenprofil 17 um die horizontale Schwenkachse 8 nach oben, bis sich der Geräterahmen 4 in der in Figur 1 in strichpunktierten Linien dargestellten Position befindet.

Wie aus der Darstellung in Figur 1 deutlich ersichtlich ist, liegt der Schwerpunkt der Anordnung aus Geräteträger 4 und Schneefräse 5 sehr nahe am Pistenfahrzeug 1. Dadurch wird die Hecklastigkeit des Pistenfahrzeuges 1 in Grenzen gehalten, so daß das Fahrverhalten des Pistenfahrzeuges mit ausgehobenen Pistenpflegegerät kaum beeinträchtigt wird. Das Herunterschwenken des Pistenpflegegerätes und des Geräteträgers 4 geschieht dadurch, daß der Schwenkzylinder 11 eingefahren wird.

Durch noch weiteres Einfahren des Schwenkzylinders 11 ist es möglich, mit Hilfe des Geräteträgers 4 eine Tiefenanpassung des Pflegegerätes entsprechend der Schneeverhältnisse vorzunehmen.

Der Geräteträger 4 des erfindungsgemäßen Pistenfahrzeuges 1 ist sehr einfach und mit nur wenigen Teilen aufgebaut, die zudem nur geringes Gewicht aufweisen. Dennoch ist der Geräteträger in sich steif. Aufgrund der günstigen Anordnung der vertikalen und horizontalen Achsen wird die Gelenkbeanspruchung gering gehalten.

## Patentansprüche

1. Pistenfahrzeug (1) mit einem am Fahrzeugheck angelenkten Geräteträger (4) für den Heckanbau von Pistenpflegegeräten (5), der einen nach hinten gerichteten Anschlußrahmen (6) aufweist und jeweils um eine vertikale und um eine horizontale Achse schwenkbar ist, dadurch gekennzeichnet, daß die horizontale Schwenkachse (8) zwischen der vertikalen Schwenkachse (7) und dem Anschlußrahmen (6) angeordnet ist und die vertikale Schwenkachse (7) den Geräteträger (4) mit dem Heck des Fahrzeugs (1) verbindet.

2. Pistenfahrzeug nach Anspruch 1, dadurch gekennzeichnet, daß der Geräteträger (4) mit seiner vertikalen Schwenkachse (7) im Fahrzeugrahmen (2) gelagert ist.

3. Pistenfahrzeug nach Anspruch 1 oder 2, dadurch gekennzeichnet, daß die vertikale Schwenkachse (7) des Geräteträgers (4) nahe der Hochachse des Pistenfahrzeuges (1) angeordnet ist.

4. Pistenfahrzeug, bei dem der Geräteträger mittels Hydraulikzylindern um die Schwenkachsen bewegbar ist, nach mindestens einem der Ansprüche 1 bis 3, dadurch gekennzeichnet, daß für die Bewegung des Geräteträgers (4) um die vertikale Schwenkachse (7) mit Abstand seitlich neben der Schwenkachse (7) mindestens ein Hydraulikzylinder (9, 10) angeordnet ist, der einerseits an dem Geräteträger (4) und andererseits an dem Fahrzeugrahmen (2) angelenkt ist.

5. Pistenfahrzeug nach Anspruch 4, dadurch gekennzeichnet, daß die Hydraulikzylinder (9, 10) an den Längsseiten (12, 13) des Fahrzeugrahmens (2) angelenkt sind.

6. Pistenfahrzeug nach Anspruch 4 oder 5, dadurch gekennzeichnet, daß die Hydraulikzylinder (9, 10) an einem Anlenkrahmen (16) des Geräteträgers (4) mit seitlichen Auslegern (14, 15) zwischen der vertikalen und der horizontalen Schwenkachse (7, 8) angelenkt sind.

7. Pistenfahrzeug nach mindestens einem der Ansprüche 1 bis 6, dadurch gekennzeichnet, daß der Geräteträger (4) im Bereich zwischen der horizontalen Schwenkachse (8) und dem Anschlußrahmen (6) als Kastenprofil (17) ausgebildet ist.

8. Pistenfahrzeug nach Anspruch 7, dadurch gekennzeichnet, daß sich die gegenüberliegenden Kanten (18 bzw. 19) des Kastenprofils (17) jeweils in einer im wesentlichen horizontalen oder vertikalen Ebene angeordnet sind.

9. Pistenfahrzeug nach Anspruch 7 oder 8, dadurch gekennzeichnet, daß unterhalb des Kastenprofils (17) ein Schwenkzylinder (11) für die Schwenkbewegung um die horizontale Achse (8) angeordnet ist, der einerseits mit dem Kastenprofil (18) und andererseits mit dem Anlenkrahmen (16) des Geräteträgers (4) verbunden ist.

10. Pistenfahrzeug nach Anspruch 9, dadurch gekennzeichnet, daß der Schwenkzylinder (11) an dem Anschlußrahmen (6) angelenkt ist.

## Claims

1. Snow-track vehicle (1) including a tool carrier (4), coupled to the vehicle rear, for rear-end attachment of piste-maintenance equipment (5), with a rearward orientated coupling frame (6) and pivotable around a vertical and a horizontal axis, characterised in that the horizontal pivoting axis (8) is arranged between the vertical pivoting axis (7) and the coupling frame (6), and the vertical pivoting axis (7) couples the tool carrier (4) to the rear of the vehicle (1).

2. Snow-track vehicle according to claim 1, characterised in that the tool carrier (4) is mounted with its vertical pivoting axis (7) in the vehicle frame (2).

3. Snow-track vehicle according to claim 1 or 2, characterised in that the vertical pivoting axis (7) of the tool carrier (4) is arranged near the vertical axis of the snow-track vehicle (1).

4. Snow-track vehicle with the tool carrier movable around the pivoting axis by means of hydraulics cylinders, according to at least one of the claims 1 to 3, characterised in that at least one hydraulics cylinder (9, 10) is arranged at a distance laterally along the pivoting axis (7) for movement of the tool carrier (4) around the vertical pivoting axis (7), which cylinder is on the one side hinged to the tool carrier (4) and on the other side to the vehicle chassis (2).

5. Snow-track vehicle according to claim 4, characterised in that the hydraulics cylinders (9, 10) are hinged to the longitudinal sides (12, 13) of the vehicle chassis (2).

6. Snow-track vehicle according to claim 4 of 5, characterised in that the hydraulics cylinders (9, 10) are hinged to the hinge frame (16) of the tool carrier (4) with lateral arms (14, 15) between the vertical and the horizontal pivoting axis (7, 8).

7. Snow-track vehicle according to at least one of the claims 1 to 6, characterised in that the tool carrier (4) is constructed to be a box-shaped (17) in the area between the horizontal pivoting axis (8) and the coupling frame (6).

8. Snow-track vehicle according to claim 7, characterised in that the opposing edges (18 or 19 respectively) of the box shape (17) are each arranged in a substantially horizontal or vertical plane.

9. Snow-track vehicle according to claim 7 or 8, characterised in that a pivoting cylinder (11) is arranged underneath the box shape (17) for a pivoting movement around the horizontal axis (8), coupled on the one side to the box shape (18) and on the other side to the coupling frame (16) of the tool carrier (4).

10. Snow-track vehicle according to claim 9, characterised in that the pivoting cylinder (11) is hinged to the coupling frame (6).

## Revendications

1. Véhicule de piste (1) muni d'un porte-outil (4) articulé à l'arrière du véhicule pour le montage à l'arrière d'instruments d'entretien de piste (5), lequel porte-outil comporte un chassis de raccordement (6) orienté vers l'arrière et peut pivoter autour d'un axe vertical et d'un axe horizontal, caractérisé en ce que l'axe de pivotement horizontal (8) est disposé entre l'axe de pivotement vertical (7) et le châssis de raccordement (6) et l'axe de pivotement vertical (7) relie le porte-outil (4) avec l'arrière du véhicule (1 ).

2. Véhicule de piste selon la revendication 1, caractérisé en ce que le porte-outil (4) est monté avec son axe de pivotement vertical (7) sur le châssis de véhicule (2).

3. Véhicule de piste selon la revendication 1 ou 2, caractérisé en ce que l'axe de pivotement vertical (7) du porte-outil (4) est disposé à proximité de l'axe de giration du véhicule de piste (1).

4. Véhicule de piste, dans lequel le porte-outil peut être déplacé autour des axes de pivotement au moyen de vérins hydrauliques selon au moins l'une des revendications 1 à 3, caractérisé en ce que, pour déplacer le porte-outil (4) autour de l'axe de pivotement vertical (7), on dispose à une certaine distance sur le côté, à côté de l'axe de pivotement (7) au moins un vérin hydraulique (9, 10) qui est articulé, d'une part sur le porte-outil (4) et d'aute part sur le châssis de véhicule (2).

5. Véhicule de piste selon la revendication 4, caractérisé en ce que les vérins hydrauliques (9, 10) sont articulés sur les côtés longitudinaux (12, 13) du châssis de véhicule.

6. Véhicule de piste selon la revendication 4 ou 5, caractérisé en ce que les vérins hydrauliques (9, 10) sont articulés sur un cadre d'articulation (16) du porte-outil (4) par des bras latéraux (14, 15) entre l'axe de pivotement vertical (7) et l'axe de pivotement horizontal (8).

7. Véhicule de piste selon au moins l'une des revendications 1 à 6, caractérisé en ce que le porte-outil (4) est réalisé, dans la zone entre l'axe de pivotement horizontal (8) et le châssis de raccordement (6) en tant que profilé en caisson (17).

8. Véhicule de piste selon la revendication 7, caractérisé en ce que les arêtes en vis-à-vis (18 et 19) du profilé en caisson (17) sont respectivement dis- _{'} posées dans un plan sensiblement horizontal ou dans un plan sensiblement vertical.

9. Véhicule de piste selon la revendication 7 ou 8, caractérisé en ce qu'on dispose en dessous du profilé en caisson (17) un vérin de pivotement (11) pour le mouvement de pivotement autour de l'axe horizontal (8), lequel vérin est monté, d'une part, sur le profilé en caisson (18) et d'autre part sur le cadre d'articulation (16) du porte-outil (4).

10. Véhicule de piste selon la revendication 9, caractérisé en ce que le vérin de pivotement (11) est articulé sur le châssis de raccordement (6).
